# EUROPÄISCHE PATENTSCHRIFT

(11) **EP 0 034 818 B1**
(45) Veröffentlichungstag und Bekanntmachung des Hinweises auf die Patenterteilung: **12.09.1984**
(21) Anmeldenummer: 81101219.4
(22) Anmeldetag: 20.02.1981
(51) Int. Cl.: E06B 7/02, F24F 7/06

(54) **Fassadenelement**
Façade element
Elément de façade

(30) Priorität: 20.02.1980 DE 3006252
(43) Veröffentlichungstag der Anmeldung: 02.09.1981
(73) Patentinhaber: Eltreva AG, CH-4147 Aesch (CH)
(72) Erfinder: Schmidlin, Hans, CH-4147 Aesch (CH)
(74) Vertreter: Gramm, Werner, Prof., Dipl.-Ing.

## Beschreibung

Die Erfindung betrifft ein Fassadenelement für den Fensterbereich einer vorgehängten oder eingestellten Fassade, bestehend aus einem feststehenden Rahmen sowie einer Aussenscheibe und einer in einem öffenbaren Innenscheibenrahmen sitzenden Innenscheibe, die einen lotrecht von Umluft durchströmten Scheibenzwischenraum einschliessen, der an seinem einen Ende eine Lufteintrittsöffnung und an seinem gegenüberliegenden Ende eine in einen nachgeschalteten Abluftkanal führende Luftaustrittsöffnung aufweist.

Eine derartige Ausführungsform ist durch die DE-A-2 518 252 bekanntgeworden. Es handelt sich hier um eine Fassade in Element-Konstruktion aus vorzugsweise selbsttragenden Einzelelementen, bei der jedes Einzelelement aus einem Rahmenprofil besteht, das durch ein Querprofil in einen Fensterbereich und einen Brüstungsbereich unterteilt ist. Es handelt sich um eine Ganzmetall-Konstruktion, bei der der feststehende Rahmen in üblicher Weise aus einem Aussen- und Innenrahmen besteht, die durch Isolierkerne formschlüssig miteinander verbunden sind. In den Aussenrahmen ist die als Doppelscheiben-Isolierverglasung ausgebildete Aussenscheibe eingesetzt. An dem Innenrahmen ist der Innenscheibenrahmen angelenkt, der in Schliesslage allseitig an einem Dichtungsprofil des Innenrahmens anliegt.

Das den Innenrahmen des feststehenden Rahmens bildende Profil erstreckt sich von der Doppelscheiben-Isolierverglasung bis unter den Innenscheibenrahmen und bildet somit die Randbegrenzung für den Scheibenzwischenraum. Um der Umluft den Eintritt in diesen Scheibenzwischenraum bzw. den Austritt aus diesem Scheibenzwischenraum zu ermöglichen, sind in den beiden Querprofilen des Innenrahmens des feststehenden Rahmens einzelne Luftdurchtrittsöffnungen vorgesehen, die zusätzlich noch mit düsenartigen Einsätzen bestückt sind.

Dieser Konstruktion haften verschiedene Nachteile an: Nachteilig ist - ebenso wie bei allen anderen bisher bekanntgewordenen Klimafassaden -, dass die Aussenscheibe fest eingebaut ist, sich also nicht öffnen lässt. Die öffenbare Innenscheibe ermöglicht lediglich eine Reinigung der Innenseite der Aussenscheibe. Nachteilig ist ferner die Führung der Umluft. Die durch die düsenartigen Einsätze in den Scheibenzwischenraum strömende Umluft verwirbelt sich beim Austritt aus diesen düsenartigen Einsätzen sehr stark, was durch die plötzliche Erweiterung des Strömungsquerschnittes bedingt ist. Es ist daher nicht möglich, im Scheibenzwischenraum eine laminare Umluftströmung zu erreichen. Die sich hieraus ergebenden Nachteile sind in der DE-A-2 807 421 erläutert. Konstruktionsbedingt erhält man bei der vorbekannten Konstruktion auch keine ungehinderte Abströmung der Umluft, da diese im Anschluss an den verhältnismässig breiten Scheibenzwischenraum durch in dem Profil des Innenrahmens vorgesehene Austrittsöffnungen gezwängt werden muss.

Bei der vorbekannten Konstruktion wird die Umluft bei ihrem Eintritt in den Scheibenzwischenraum gegen die Aussenscheibe geführt. Dadurch ergibt sich eine verhältnismässig starke Abkühlung der Umluft, die mit einer entsprechend niedrigeren Ablufttemperatur in einen ggf. nachgeschalteten Wärmeaustauscher eintreten würde.

Der Erfindung liegt die Aufgabe zugrunde, das eingangs erläuterte Fassadenelement in seiner Funktionsweise, insbesondere hinsichtlich der Luftführung zu verbessern.

Diese Aufgabe wird gemäss der Erfindung dadurch gelöst, dass die Aussenscheibe in einem öffenbaren Flügelrahmen sitzt, der durch ein sich über den grössten Teil der Tiefe des feststehenden Rahmens erstreckendes Flügelrahmenprofil gebildet ist, das rauminnenseitig gegen den feststehenden Rahmen anschlägt und den Innenscheibenrahmen trägt, der nur mit seinen lotrechten Profilen an dem Flügelrahmen anliegt und mit seinen Querprofilen unter Wahrung eines Abstandes vom Flügelrahmen diesen derart überragt, dass ein sich über die volle Fensterbreite erstrekkender Zuluft- bzw. Abluftkanal gebildet wird.

Durch die DE-A-2 607 937 (vergleiche dort insbesondere Fig. 6) ist ein Fensterelement bekannt, dessen Aussenscheibe in einem öffenbaren Flügelrahmen sitzt, der durch ein sich über den grössten Teil der Tiefe des feststehendes Rahmens erstreckendes, aus Holz bestehendes Flügelrahmenprofil gebildet ist, das rauminnenseitig gegen einen im Mauerwerk festgelegten feststehenden Holzrahmen anschlägt. Der aus Holz bestehende Flügelrahmen weist zur Halterung der Aussenscheibe einen äusseren Metallrahmen und zur Aufnahme einer Innenscheibe einen inneren Metallrahmen auf, wobei diese beiden Metallrahmen etwa gleich ausgebildet sind. Der Innenscheibenrahmen ist öffenbar, wobei Aussenscheibe und Innenscheibe einen lotrecht von Umluft durchströmten Scheibenzwischenraum einschliessen, der an seinem unteren Ende eine Lufteintrittsöffnung und an seinem oberen Ende eine in einen nachgeschalteten Abluftkanal führende Luftaustrittsöffnung aufweist. Die obere Luftaustrittsöffnung geht in ein am Flügelrahmen befestigtes Übergangsstück über, das den Flügelrahmen nach oben etwas überragt und mit Dichtlippen eine Lufteintrittsöffnung eines Klimakanals lösbar umschliesst.

Eine Ausbildung dieses bekannten Flügelrahmens in einer Ganzmetall-Konstruktion ist nicht ohne weiteres möglich. Das sich über den grössten Teil der Tiefe des feststehenden Holzrahmens erstreckende, ebenfalls aus Holz bestehende Flügelrahmenprofil trägt nicht unmittelbar den Innenscheibenrahmen, der vielmehr an dem vorstehend genannten, aus Metall bestehenden äusseren Metallrahmen gelagert ist.

Durch das Fassadenelement gemäss der Erfindung ist somit erstmalig bei einer Ganzmetall-Klimafassade die Möglichkeit gegeben, das Fenster insgesamt zu öffnen. Ungewöhnlich ist dabei die Ausbildung des Flügelrahmens. Während ein eine Aussenscheibe und eine Innenscheibe aufnehmender Flügelrahmen üblicherweise aus einem äusseren und einem inneren Halbrahmen bestehen, die angenähert gleiche Tiefe aufweisen, erstreckt sich das die Aussenscheibe aufnehmende Flügelrahmenprofil über den grössten Teil der Tiefe des gesamten Flügelrahmens. Der Innenscheibenrahmen ist demgegenüber flach ausgebildet. Ungewöhnlich ist ferner, dass der Innenscheibenrahmen nur mit seinen lotrechten Profilen an dem genannten Flügelrahmen anliegt, mit seinen Querprofilen jedoch unter Wahrung eines Abstandes vom Flügelrahmen diesen überragt. Dadurch erhält man zwischen den Querprofilen des Flügelrahmens und denen des Innenscheibenrahmens einen sich jeweils über die volle Fensterbreite erstreckenden Zuluft- bzw. Abluftkanal, dessen Strömungsquerschnitt durch keine Profile od.dgl. unterbrochen ist. Dadurch ist es möglich, die Umluft dem Scheibenzwischenraum laminar zuzuführen, sie im Scheibenzwischenraum laminar zu halten und unter weitgehender Vermeidung von Strömungsverlusten ungehindert in den Abluftkanal abzuleiten. Bedingt durch die neue Konstruktion ist die Luftströmung im Scheibenzwischenraum etwas mehr zur Innenscheibe verlagert, so dass man eine etwas geringere Abkühlung der Umluft und somit eine höhere Ablufttemperatur erhält.

Das Flügelrahmenprofil kann aus einem entsprechend gross dimensionierten Kastenprofil bestehen, so dass der Flügelrahmen eine ungewöhnlich hohe Verwindungssteifigkeit aufweist. Diese führt auch zu einer verbesserten Abdichtung des Fensters. Die gesamte Stabilität des Flügelrahmens ergibt sich somit aus dem die Aussenscheibe aufnehmenden Profil, während der Innenscheibenrahmen ausschliesslich zur Halterung der Innenscheibe dient und dementsprechend schwach dimensioniert sein kann. Durch das gross dimensionierte Flügelrahmenprofil besteht auch die Möglichkeit, für die Aussenscheibe anstelle einer Einfachverglasung durch Vorsehen eines entsprechend tieferen Falzes eine Isolierverglasung einzubauen. Ausserdem kann zur Verbesserung der Schalldämmung auf der Innenseite des Flügelrahmenprofils ein Kanal zur Aufnahme von Isoliermaterial vorgesehen sein.

Während der Innenscheibenrahmen zweckmässig immer als Metallrahmen ausgebildet sein wird, kann das neue Fassadenelement im übrigen als Ganzmetall- oder Holzmetall-Konstruktion ausgeführt sein.

In einer zweckmässigen Ausführungsform kann der Innenscheibenrahmen mit seinen Querprofilen abdichtend an feststehenden Abschnitten des Zuluft- bzw. Abluftkanals anliegen, so dass hier keine Falschluft angesaugt werden kann. Die zwischen den Querprofilen des Flügelrahmens und des Innenscheibenrahmens strömende Umluft bildet in diesem Bereich einen Luftschleier, der zu einer weiteren Verbesserung der Isolierung der Konstruktion führt.

Um eine hohe Abdichtung des Fensters zu gewährleisten, ist es zweckmässig, wenn der Flügelrahmen an drei umlaufenden Weichdichtungen am feststehenden Rahmen anliegt.

Der Abluftkanal mündet vorzugsweise in einen unmittelbar nachgeschalteten Wärmeaustauscher. Es hat sich als zweckmässig erwiesen, das Wärmeaustauschsystem zu dezentralisieren. Vorteilhaft ist der Wärmeaustauscher unmittelbar unterhalb der Fensterbank angeordnet. Möglich ist aber auch eine Anordnung unterhalb des Fensters oder - bei einem Neubau - direkt am Fenster.

In einer abgewandelten Ausführungsform kann vorgesehen sein, dass das Flügelrahmenprofil sich oben und unten über die ganze Breite des Flügelrahmens bis an den Innenscheibenrahmen erstreckt und hier eine Einfräsung aufweist, die einen Teil des Zuluft- bzw. Abluftkanals bildet.

In der Zeichnung ist eine als Beispiel dienende Ausführungsform der Erfindung dargestellt. Es zeigen:
Fig. 1 einen Vertikalschnitt durch ein Fassadenelement und
Fig. 2 einen Horizontalschnitt durch das Fassadenelement gemäss Fig. 1.

Bei dem dargestellten Fassadenelement handelt es sich um eine Ganzmetall-Konstruktion. Diese umfasst einen feststehenden Rahmen 1, der sich aus einem Aussenrahmen 1a und einem Innenrahmen 1b zusammensetzt, die durch Isolierkerne 2 miteinander verbunden sind. In diesen feststehenden Rahmen 1 ist ein Flügelrahmen 3 eingesetzt, der sich wie ein üblicher Fensterflügel öffnen lässt, wie in Fig. 2 gestrichelt dargestellt ist. Der Flügelrahmen 3 besteht im wesentlichen aus einem kastenförmigen Flügelrahmenprofil 4, das eine Aussenscheibe 5 aufnimmt und sich über den grössten Teil der Tiefe des feststehenden Rahmens 1 erstreckt. Bei geschlossenem Flügelrahmen liegt das Flügelrahmenprofil 4 rauminnenseitig gegen eine Weichdichtung 6 des feststehenden Innenrahmens 1b und auf der Wetteraussenseite gegen eine Weichdichtung 7 des feststehenden Aussenrahmens 1a an. Gleichzeitig liegen die die Aussenscheibe 5 haltenden Glashalteleisten 8 gegen eine weitere Weichdichtung 9 des feststehenden Aussenrahmens 1a an.

Das Flügelrahmenprofil 4 weist auf seiner Innenseite einen umlaufenden Kanal 10 auf, der zur Aufnahme von die Schalldämmung verbesserndem Isoliermaterial 11 dient. An dem Flügelrahmenprofil 4 ist ein Innenscheibenrahmen 12 angelenkt, der als Drehfenster ausgebildet ist (siehe insbesondere Fig. 2). Das Rahmenlichtmass des Innenscheibenrahmens 12 ist grösser als die eingesetzte Innenscheibe 13, die in Dichtungsprofilen 14 gehalten ist, die der in dem DE-U-7 618 898 erläuterten Ausführungsform entsprechen. Fig. 2 lässt erkennen, dass der Innenscheibenrahmen 12 in Schliesslage mit seinen lotrechten Profilen an den entsprechenden Flügelrahmenprofilen 4 anliegt, wobei die beiden Kanäle 10 der Flügelrahmenprofile als Anschläge für eine Lippendichtung 15 des Innenscheibenrahmens dienen. Fig. 1 zeigt, dass der Innenscheibenrahmen den Flügelrahmen 3 oben und unten mit Abstand übergreift, wobei die Querprofile 12a des Innenscheibenrahmens über Dichtungen 16 an feststehenden Abschnitten eines Zuluftkanals 17 bzw. eines Ablaufkanals 18 anliegen. Dadurch bilden die querverlaufenden Flügelrahmenprofile 4 und die Querprofile 12a des Innenscheibenrahmens zwischen sich eine Fortsetzung des Zuluft- bzw. Abluftkanals mit sich über die volle Fensterbreite erstreckenden freiem Strömungsquerschnitt. Der Strömungsweg der Umluft ist durch die Pfeile 19 gekennzeichnet.

Zur Verbesserung der Abdichtung der Konstruktion kann in die Gehrung des Flügelrahmens 3 aufgrund der kastenförmigen Ausbildung der Flügelrahmenprofile ein Blech eingeschoben und dieses ggf. noch mit Isoliermaterials abgedichtet werden. Dadurch erhält man einen zusätzlichen Schutz gegen Ansaugen von Falschluft.

Der Abluftkanal 18 mündet in einen unmittelbar nachgeschalteten Wärmeaustauscher 20, der unterhalb einer Fensterbank 21 angeordnet ist.

## Patentansprüche

1. Fassadenelement für den Fensterbereich einer vorgehängten oder eingestellten Fassade, bestehend aus einem feststehenden Rahmen (1) sowie einer Aussenscheibe (5) und einer in einem öffenbaren Innenscheibenrahmen (12) sitzenden Innenscheibe (13), die einen lotrecht von Umluft durchströmten Scheibenzwischenraum einschliessen, der an seinem einen Ende eine Lufteintrittsöffnung (17) und an seinem gegenüberliegenden Ende eine in einen nachgeschalteten Abluftkanal (18) führende Luftaustrittsöffnung aufweist, dadurch gekennzeichnet, dass die Aussenscheibe (5) in einem öffenbaren Flügelrahmen (3) sitzt, der durch ein sich über den grössten Teil der Tiefe des feststehenden Rahmens (1) erstreckendes Flügelrahmenprofil (4) gebildet ist, das rauminnenseitig gegen den feststehenden Rahmen anschlägt und den Innenscheibenrahmen (12) trägt, der nur mit seinen lotrechten Profilen an dem Flügelrahmen (3) anliegt und mit seinen Querprofilen (12a) unter Wahrung eines Abstandes vom Flügelrahmen (3) diesen derart überragt, dass ein sich über die volle Fensterbreite erstreckender Zuluft- (17) bzw. Abluftkanal (18) gebildet wird.

2. Fassadenelement nach Anspruch 1, dadurch gekennzeichnet, dass der Innenscheibenrahmen (12) mit seinen Querprofilen (12a) abdichtend (16) an feststehenden Abschnitten des Zuluft- (17) bzw. Abluftkanals (18) anliegt.

3. Fassadenelement nach Anspruch 1 oder 2, dadurch gekennzeichnet, dass der Flügelrahmen (3) an drei umlaufenden Weichdichtungen (6, 7, 9) am feststehenden Rahmen (1) anliegt.

4. Fassadenelement nach Anspruch 1, 2 oder 3, dadurch gekennzeichnet, dass der Abluftkanal (18) in einen unmittelbar nachgeschalteten Wärmeaustauscher (20) mündet.

5. Fassadenelement nach Anspruch 4, dadurch gekennzeichnet, dass der Wärmeaustauscher (20) unterhalb der Fensterbank (21) angeordnet ist.

6. Fassadenelement nach einem der vorhergehenden Ansprüche, dadurch gekennzeichnet, dass das Flügelrahmenprofil (4) sich oben und unten über die ganze Breite des Flügelrahmens (3) bis an den Innenscheibenrahmen (12) erstreckt und hier eine Einfräsung aufweist, die einen Teil des Zuluft- (17) bzw. Abluftkanals (18) bildet.

## Claims

1. Facade element for the window area of a bracket mounted or aligned facade wall comprising a stationary frame (1) as well as an outer pane (5) and an inner pane (13) being positioned in an openable inner pane frame (12), said outer and inner panes are enclosing a pane space being vertically passed through by recirculated air, said pane space comprises at its one end an air inlet port (17) and at its opposite end an air outlet port leading into a downstream air-outlet conduit (18), characterized in that the outer pane (5) is positioned in an openable wing frame (3) formed by a wing frame profile (4) which extends over the largest part of the depth of the stationary frame (1), abuts room insidely the stationary frame and bears the inner pane frame (12) which only abuts with its vertical profiles the wing frame (3) and overlaps with its horizontal profiles (12a) the wing frame (3) maintaining thereby a distance from said wing frame in such a way that an air-supply conduit (17) and an air-outlet conduit (18), respectively, are formed extending over the whole width of the window.

2. Facade element according to claim 1, characterized in that the horizontal profiles (12a) of the inner pane frame (12) abut sealingly (16) stationary sections of the air-supply conduit (17) and the air-outlet conduit (18), respectively.

3. Facade element according to claim 1 or 2, characterized in that the wing frame (3) abuts against three circumferential soft sealing elements (6, 7, 9) of the stationary frame (1).

4. Facade element according to claim 1, 2 or 3, characterized in that the air-outlet conduit (18) leads into a directly down-stream positioned heat exchanger (20).

5. Facade element according to claim 4, characterized in that the heat exchanger (20) is positioned below the sill (21).

6. Facade element according to one of the preceding claims, characterized in that the wing frame profile (4) extends at the top and at the bottom over the whole width of the wing frame (3) up to the inner pane frame (12) and shows there a recess which forms part of the air-supply conduit (17) and the air-outlet conduit (18), respectively.

## Revendications

1. Elément de façade pour le panneau de fenêtres d'une façade en rideau ou suspendue, consistant en un châssis fixe (1), en une vitre extérieure (5), et en une vitre intérieure (13) placée dans un châssis à vitre intérieure ouvrant (12), lesquelles enferment un espace compris entre ces vitres, traversé verticalement par un écoulement d'air de circulation, qui présente à l'une de ses extrémités un orifice d'entrée d'air (17) et à son extrémité opposée un orifice de sortie d'air menant dans un conduit d'évacuation (18) d'air intercalé en aval, caractérisé par le fait que la vitre extérieure (5) est placée dans un châssis de battant ouvrable (3), qui est formé d'un profilé de châssis de battant (4) qui s'étend sur la plus grande partie de la profondeur du châssis fixe (1), qui bute du côté intérieur de l'espace compris entre les vitres contre le châssis fixe et qui porte le châssis de la vitre intérieure (12) qui ne touche le châssis du battant (3) que par ses profilés verticaux et qui surplombe ces derniers avec ses profilés transversaux (12a) en maintenant une distance avec le châssis du battant (3) de telle sorte que l'on constitue un conduit d'amenée d'air (17) et un conduit d'évacuation d'air (18) qui s'étend sur toute la largeur de la fenêtre.

2. Elément de façade conforme à la revendication 1, caractérisé par le fait que le châssis de la vitre intérieure (12) touche de façon étanche (16) avec ses profilés transversaux (12a) les segments fixes d'une conduite d'amenée d'air (17) et d'une conduite d'évacuation d'air (18).

3. Elément de façade conforme à l'une des revendications 1 ou 2, caractérisé par le fait que le châssis du battant (3) touche le châssis fixe (1) par trois joints souples (6, 7, 9) qui l'entourent.

4. Elément de façade conforme à l'une des revendications 1, 2 ou 3, caractérisé par le fait que la conduite d'évacuation d'air (18) débouche dans un échangeur de chaleur (20) directement intercalé en aval.

5. Elément de façade conforme à la revendication 4, caractérisé par le fait que l'échangeur de chaleur (20) est disposé sous l'appui de la fenêtre (21).

6. Elément de façade conforme à l'une des revendications précédentes, caractérisé par le fait que le profilé du châssis du battant (4) s'étend en haut et en bas sur toute la largeur du châssis du battant (3) jusqu'au châssis de la vitre intérieure (12) et présente en cet endroit un fraisage, qui forme une partie du canal d'amenée d'air (17) et du canal d'évacuation d'air (18).
